# EUROPÄISCHE PATENTSCHRIFT

(11) **EP 3 406 792 B1**
(45) Veröffentlichungstag und Bekanntmachung des Hinweises auf die Patenterteilung: **18.09.2019**
(21) Anmeldenummer: 18163874.3
(22) Anmeldetag: 26.03.2018
(51) Int. Cl.: D21F 1/80, B30B 9/24

(54) **VORRICHTUNG ZUM ABDICHTEN DES FILTERPRESSRAUMES ZWISCHEN ZWEI FILTERPRESSELEMENTEN IN DER KEILZONE VON ENTWÄSSERUNGSMASCHINEN**
DEVICE FOR SEALING THE FILTER PRESS AREA BETWEEN TWO FILTER PRESS ELEMENTS IN THE WEDGE ZONE OF DRAINAGE MACHINES
DISPOSITIF DESTINÉ À ÉTANCHÉIFIER L'ESPACE DE FILTRE-PRESSE ENTRE DEUX ÉLÉMENTS DE FILTRE-PRESSE DANS LA ZONE CUNÉIFORME DE LA PRESSE-PÂTE

(30) Priorität: 22.05.2017 AT 504322017
(43) Veröffentlichungstag der Anmeldung: 28.11.2018
(73) Patentinhaber: Andritz AG, 8045 Graz (AT)
(72) Erfinder: JAMMERNEGG, Alois, 8544 St. Martin (AT); RECK, Georg, 8045 Graz (AT)

(56) Entgegenhaltungen:
- AT-B- 395 736
- DE-A1- 3 139 797
- DE-A1- 3 404 422

## Beschreibung

Die Erfindung betrifft eine Vorrichtung zum Abdichten des Filterpressraumes zwischen zwei Filterpresselementen in der Keilzone von Entwässerungsmaschinen, insbesondere Doppelbandpressen, bestehend aus zwei umlaufenden Filterpressbändern, mit mindestens an zwei gegenüberliegenden Seiten des Filterpressraumes zwischen den Filterpressbändern angeordneten elastischen Dichtleisten, die an einer Stützleiste befestigt sind.

Solche Abdichtungen dienen bei Doppelsiebbandpressen zur Begrenzung der Faserstoffbahn, insbesondere Zellstoffbahn und sollen ein seitliches Austreten der Faserstoff-, insbesondere Zellstoffsuspension im Bereich der Keilzone verhindern. Im Bereich der Keilzone wird der Druck auf die Suspension kontinuierlich erhöht, so dass eine stabile Abdichtung erforderlich ist. Derartige Dichtvorrichtungen sind z.B. aus der DE 34 04 422 A1 bekannt. Die Befestigung ist aber sehr aufwändig und daher bei einem Austausch, der durch den Verschleiß bedingt von Zeit zu Zeit erfolgen muss, auch sehr zeitintensiv. Hier wurde versucht durch Bolzen mit einer Bajonettverbindung eine Vereinfachung zu schaffen, jedoch müssen dann die Klemmleiste und die Stützleiste mittels Schweißung in der Position gesichert werden. Weitere Dichtvorrichtungen sind u.a. aus der EP 0 299 765 A2 bekannt. Hier wird ein Kunststoffblock eingesetzt, der sehr genau an die Geometrie des Keils zwischen den Filterpressbändern (Siebbändern) angepasst sein muss, wobei schon bei einem geringen Verschleiß Undichtheiten auftreten. Weiters zeigt die DE 31 39 797 A1 eine seitliche Randabdichtung einer Filteranlage mit einem Trommelfilter und einem Pressband. Dabei ist die Dichtung mit einer Schwalbenschwanzverbindung mit der Filtertrommel verbunden. Bei seitlicher Beanspruchung des Profilstücks besteht die Gefahr, dass dieses Teil nachgibt und dabei der Spalt zum Pressband nicht mehr dicht ist.

Ziel der Erfindung ist es daher eine Dichtvorrichtung zu schaffen, die einfach und schnell zu montieren ist und auch bei Verschleiß eine lange Lebensdauer mit vollständiger Dichtwirkung hat.

Die Erfindung ist daher dadurch gekennzeichnet, dass die Dichtleisten mit der jeweils zugeordneten Stützleiste durch eine Schwalbenschwanzverbindung miteinander verbunden sind. Die Montage und Demontage ist dann recht einfach möglich, wobei nur am Einlauf (dem größten Abstand der beiden Filterpressbänder) eine Schraube zur Sicherung vorgesehen ist. Die unterschiedliche Längenausdehnung von Dichtleiste und Stützleiste durch die unterschiedlichen Materialien wird dadurch ermöglicht, dass sich die Dichtleiste in der Schwalbenschwanzverbindung ungehindert in Richtung auf den Auslauf (engster Abstand der Filterpressbänder) ausdehnen kann.

Eine vorteilhafte Weiterbildung der Erfindung ist dadurch gekennzeichnet, dass die Dichtleiste aus einem Grundkörper und daran anschließenden Dichtlippen besteht und die Dichtlippen im Bereich des Grundkörpers eine geringere Dicke aufweisen. Dadurch kann der Keil enger zusammengestellt werden, was zu dünneren und besser ausgepressten Zellstoffbändern führt.

Eine günstige Ausgestaltung der Erfindung ist dadurch gekennzeichnet, dass der Grundkörper eine obere und eine untere Längsnut aufweist. Durch die Verlagerung der Knickstelle der Dichtlippen in den Bereich innerhalb des Grundkörpers kann die Knickstelle nicht mehr beschädigt werden. Außerdem kann dadurch der Spalt zwischen den Filterpressbändern reduziert werden.

Die Erfindung wird nun anhand der Zeichnungen beispielhaft beschrieben, wobei
Fig. 1a eine Keilzone einer Doppelbandmaschine
Fig. 1b einen Querschnitt durch die Keilzone nach Fig. 1a entlang der Linie II-II
Fig. 2 eine Dichtvorrichtung nach dem Stand der Technik,
Fig. 3 eine Variante der erfindungsgemäßen Dichtvorrichtung,
Fig. 4 eine andere Variante der erfindungsgemäßen Dichtvorrichtung,
Fig. 5 die Einbausituation der Dichtvorrichtung nach Fig. 4
darstellt.

Fig. 1 a zeigt eine Keilzone 1 einer Doppelbandmaschine auch Doppelsiebpresse oder Twin Wire Press genannt. Hier wird eine Faserstoffsuspension, insbesondere Zellstoffsuspension, im Bereich der Einlaufwalzen 2 zwischen ein Obersieb 3 (oder oberes Filterpressband) und ein Untersieb 4 (unteres Filterpressband) eingebracht und durch den kontinuierlich im Keil ansteigenden Druck entwässert. Durch diese Drucksteigerung würde die Suspension an den Seiten austreten. Daher werden auf beiden Seiten Dichtungsvorrichtungen 5 eingesetzt, die außerdem die Bahnbreite der Zellstoffbahn begrenzen sollen. Im Querschnitt in Fig. 1b ist erkennbar, dass die Dichtungsvorrichtung sowohl am Obersieb 3 als auch am Untersieb 4 anliegt. Die im Bereich 6 vorhandene Zellstoffsuspension, die zu einer Bahn geformt wird, erhöht hier die Dichtwirkung der an Obersieb 3 und Untersieb 4 anliegenden Dichtleiste 7. Die Dichtvorrichtungen 5 sind quer zur Bahnlaufrichtung verstellbar, so dass auch unterschiedliche Bahnbreiten eingestellt werden können.

Fig. 2 zeigt nun eine Dichtvorrichtung 5 nach dem Stand der Technik. Die Dichtleiste 7 aus elastischem Werkstoff (Elastomer) wird durch Schrauben 10 mittels einer Klemmleiste 9 mit einer Stützleiste 8 verbunden. Sowohl die Stützleiste 8, als auch die Klemmleiste 9 sind im Allgemeinen aus rostfreiem Stahl gefertigt. Die Befestigung der Dichtleiste 7 und Klemmleiste 9 an der Stützleiste 8 erfolgt durch eine Anzahl von Schrauben 10 über die gesamte Länge der Dichtvorrichtung 5. Alternativ könne auch eine Anzahl von Bolzen vorgesehen sein, die als Bajonettverschluss Funktionieren, wobei hier bei der Montage die Klemmleiste 9 verschoben werden muss. Sie muss dann auch an ihren Enden an den Stützleiste 8 meist durch Punktschweißung fixiert werden. Die Flügel 7', 7" der Dichtleiste 7 werden durch die Suspension an das Obersieb 4 und das Untersieb 4 gedrückt und dichten daher gut ab. Das Obersieb 3 wird dabei durch eine meist perforierte Keilplatte 11 gestützt während das Untersieb durch eine Keilplatte 12 gestützt wird. Die ausgepresste Flüssigkeit tritt dann durch das Obersieb 3 bzw. Untersieb 4 und die anliegende Keilplatte 11 bzw. 12, die oft eine Vielzahl von Bohrungen aufweisen.

Fig. 3 zeigt eine Variante der erfindungsgemäßen Dichtungsvorrichtung 5. Die Befestigung der Dichtleiste 7 an der Stützleiste 8 erfolgt hier über eine Schwalbenschwanzverbindung 13. Bei Montage wird hier die Dichtleiste 7 auf die Stützleiste 8 aufgeschoben. Die bisher erforderliche Klemmleiste 9 (Fig. 2) ist nicht mehr erforderlich. Diese Ausführung ermöglicht eine schnelle und einfache Montage bzw. Demontage der Dichtleiste 7. Die Dichtleiste 7 muss nur am einlaufseitigen Ende (größter Abstand der Filterpressbänder 3,4 nahe der Umlenkwalzen 2) mit einer Schraube gesichert werden. Diese Position ist immer leicht erreichbar und es sind daher auch keine weiteren Teile zu demontieren. Die unterschiedliche Längenausdehnung von Dichtleiste 7, die aus elastischem Kunststoff, beispielsweise Robadur, besteht und der Stützleiste 8 aus rostfreiem Stahl ist ungehindert möglich, das sich die Dichtleiste 7 in der Schwalbenschwanzverbindung 13 ungehindert ausdehnen kann. Die Flügel 7', 7" der Dichtleiste 7 können sehr weit zusammengedrückt werden, wobei dies aber begrenzt ist, so dass immer ein Spalt zwischen den Filterpressbändern 3, 4 und der Dichtleiste 7 bestehen bleibt.

Fig. 4 zeigt die Dichtleiste 7 einer weiteren Variante der Erfindung. Die Dichtleiste 7 ist an ihrer einen Seite mit der Schwalbenschwanzverbindung 13 ausgeführt. Auf der anderen Seite erstrecken sich die Flügel 7', 7". Zwischen dem Dichtleistenkörper 14 und den Flügeln 7', 7" erstrecken sich Nuten 15 über die gesamte Länge der Dichtleiste 7.

Fig. 5 zeigt dann die Einbauposition der Dichtleiste 7 gemäß Fig. 5. Man erkennt hier wiederum, dass durch die stabile Schwalbenschwanzverbindung 13 keine Klemmleiste erforderlich ist. Durch diese Ausgestaltung wird auch ermöglicht, dass Obersieb 3 und Untersieb 4 bis auf die Höhe des Dichtleistenkörpers 14 zusammengeführt und damit der Spalt reduziert werden können. Dadurch wird die Bahnqualität gesteigert. Auch ist die Knickstelle der Flügel 7', 7" bei der Anbindung an den Dichtleistenkörper von den Sieben weg in den Dichtleistenkörper 14 verlegt, so dass diese nicht mehr beschädigt werden kann.

Die Anmeldung ist nicht durch die Beispiele beschränkt. So können z.B. die verschiedensten Materialien für Dichtleiste und Stützleiste verwendet werden.

## Patentansprüche

1. Vorrichtung zum Abdichten des Filterpressraumes zwischen zwei Filterpresselementen in der Keilzone (1) von Entwässerungsmaschinen, insbesondere Doppelbandpressen, bestehend aus zwei umlaufenden Filterpressbändern (3, 4), mit mindestens an zwei gegenüberliegenden Seiten des Filterpressraumes zwischen den Filterpressbändern anordenbaren elastischen Dichtleisten (7), die an einer Stützleiste (8) befestigt sind, **dadurch gekennzeichnet, dass** die Dichtleisten mit der jeweils zugeordneten Stützleiste durch eine Schwalbenschwanzverbindung (13) miteinander verbunden sind.

2. Vorrichtung nach Anspruch 1, **dadurch gekennzeichnet, dass** die Dichtleiste aus einem Grundkörper (14) und daran anschließenden Dichtlippen (7', 7") besteht und die Dichtlippen im Bereich des Grundkörpers eine geringere Dicke aufweisen.

3. Vorrichtung nach Anspruch 2, **dadurch gekennzeichnet, dass** der Grundkörper eine obere und eine untere Längsnut (15) aufweist.

## Claims

1. Device for sealing the filter press area between two filter press elements in the wedge zone (1) of dewatering machines, particularly double belt presses consisting of two revolving filter press belts (3, 4) with flexible sealing strips (7) that can be arranged between the filter press belts on at least two opposite sides of the filter press area, which are secured to a supporting strip (8), **characterized in that** the sealing strips with the respective supporting strips assigned to them are connected to one another by means of a dovetail joint (13).

2. Device according to claim 1, **characterized in that** the sealing strip consists of a base frame (14) and adjoining sealing lips (7'. 7") and the sealing lips are thinner in the area of the base frame.

3. Device according to claim 2, **characterized in that** the base frame has a top and bottom longitudinal groove (15).

## Revendications

1. Dispositif permettant de rendre étanche l'espace de filtre-presse entre deux éléments de filtre-presse dans la zone cunéiforme (1) des machines de déshydratation, en particulier les presses à double bande, constitué de deux bandes de filtre-presse rotatives (3, 4), comprenant au moins sur deux faces en vis-à-vis de l'espace de filtre-presse entre les bandes de filtre-presse, des baguettes d'étanchéité élastiques (7) qui sont fixées sur une barre de support (8), **caractérisé en ce que** les baguettes d'étanchéité sont reliées à la barre de support respectivement associée, par un assemblage à queue d'aronde (13).

2. Dispositif selon la revendication 1, **caractérisé en ce que** la barre d'étanchéité est constituée d'un corps de base (14) et de lèvres d'étanchéité (7', 7") y étant raccordées et **en ce que** les lèvres d'étanchéité présentent dans la zone du corps de base une épaisseur inférieure.

3. Dispositif selon la revendication 2, **caractérisé en ce que** le corps de base présente une rainure longitudinale (15) supérieure et inférieure.
